# EUROPÄISCHE PATENTSCHRIFT

(11) **EP 0 814 046 B1**
(45) Veröffentlichungstag und Bekanntmachung des Hinweises auf die Patenterteilung: **19.07.2000**
(21) Anmeldenummer: 97108285.4
(22) Anmeldetag: 22.05.1997
(51) Int. Cl.: B65H 75/16

(54) **Spinnkanne**
Sliver can
Pot de filature

(30) Priorität: 22.06.1996 DE 19625087
(43) Veröffentlichungstag der Anmeldung: 29.12.1997
(73) Patentinhaber: Rosink GmbH + Co. KG, D-48529 Nordhorn (DE)
(72) Erfinder: Stentenbach, Udo, 48531 Nordhorn (DE)
(74) Vertreter: Stenger, Watzke & Ring Patentanwälte

(56) Entgegenhaltungen:
- DE-A- 2 712 982
- DE-A- 3 717 647
- FR-A- 2 354 278
- GB-A- 1 379 022

## Beschreibung

Die Erfindung betrifft eine Spinnkanne zum geordneten Ablegen von Faserband, mit einem oben offenen Kannenkörper, einem unter der Gewichtskraft des abgelegten Faserbandes vertikal innerhalb des Kannenkörpers beweglichen und von unten her mit der Druckkraft mindestens einer Feder beaufschlagten Federteller sowie mit Rückhaltemitteln für den Federteller.

Spinnkannen werden dazu eingesetzt, Spinngut aufzunehmen, welches aus einem vliesartigen Band aus gestreckten und parallelisierten Fasern besteht. Die Einfüllung des Faserbandes in die Spinnkanne erfolgt, indem das aus dem Ausgang eines Kannenstockes austretende Faserband kreisförmig hin- und herbewegt und hierdurch in den um seine Achse angetriebenen Kannenkörper eingefüllt wird. Hierbei bilden sich Schlingen, die übereinander auf den durch eine Druckfeder von unten belasteten Federteller der Spinnkanne abgelegt werden. Unter der Einwirkung des Gewichtes des so abgelegten Spinngutes bewegt sich der Federteller entgegen der Kraft der Feder allmählich nach unten, wobei durch Wahl einer Feder mit geeigneter Federkennung das Niveau des Spinnguts innerhalb des Kannenkörpers unabhängig von der Füllmenge erhalten bleibt. Die Kanne ist gefüllt, wenn der Federteller am Boden des Kannenkörpers anschlägt, wobei die Feder auf ihre kleinste Abmessung zusammengedrückt ist. Um den genannten Niveauausgleich sicherzustellen, muß die Druckkraft der Feder etwas geringer sein als die Gewichtskraft der abgelegten Faserbandsäule. Ist die Kraft der Feder hingegen zu groß bemessen, führt dies, nachdem der Ablegedruck des Kannenstockes erst einmal entfällt, zu einem unerwünschten Herausschieben von Teilen des Faserbandmaterials aus der oben offenen Spinnkanne.

Zur Erhöhung der Kannenfüllmenge ist es grundsätzlich anzustreben, den von unten auf den Federteller ausgeübten Druck der Feder zu erhöhen, da hierdurch im Gegenzuge ein erhöhter Ablegedruck erforderlich ist, der zu einem erhöhten Anpreßdruck des neu eingefüllten Faserbandes und damit zu einem insgesamt besseren Füllgrad führt. Diesem Bestreben sind jedoch die oben bereits genannten Grenzen gesetzt. Wird die Druckkraft der Feder zu groß bemessen, führt dies nach vollständiger Füllung der Spinnkanne und nach deren Entfernen aus dem Kannenstock dazu, daß zumindest Teile des bereits abgelegten Faserbandes pilzförmig aus der Spinnkanne emporquellen, was beim anschließenden Weitertransport der gefüllten Spinnkanne erhebliche Schwierigkeiten bereiten kann.

In der EP 0 255 880 A1 ist daher bereits vorgeschlagen worden, an der Unterseite des Federtellers eine starre Rastvorrichtung zu befestigen, die in der untersten Stellung des Federtellers diesen am Boden der Spinnkanne verriegelt. Auf diese Weise wird der Federteller beim Transport der gefüllten Spinnkanne und beim Einführen in eine nachfolgende Maschine in der untersten Stellung festgehalten, und das abgelegte Faserband kann selbst bei Verwendung einer kräftigen Feder nicht nach oben aus dem Kannenkörper herausgedrückt werden. Nachteilig bei der Spinnkanne gemäß EP 0 255 880 A1 ist, daß die darin beschriebenen Rückhaltemittel in Gestalt der Verriegelung erst und nur dann wirksam werden, nachdem der Federteller seine unterste Stellung innerhalb des Kannenkörpers erreicht hat.

In der DE-OS 27 12 982 wird mit dem Ziel, eine dichtere gepreßtere Füllung der Faserwandkanne zu ermöglichen, vorgeschlagen, die Unterseite des Federtellers zusätzlich zu der normalen Spiralfeder durch eine Zusatzfeder zu belasten, die sich mit ihrem dem Federteller abgewandten, unteren Ende auf einer Platte abstützt, die höhenveränderlich in dem Kernkörper geführt ist. Die Platte ist mit Klemmelementen versehen, die die Platte in jeder beliebigen Höhenlage innerhalb des Kannenkörpers arretieren können. Bei dieser Spinnkanne unterliegt der Federteller in jeder Höhenlage ausschließlich den summierten Federkräften der beiden Federn. Hierbei ist zwar die Zusatzfeder mitwandernd in dem Sinne, daß ihr unteres Ende je nach Klemmzustand eine unterschiedliche Höhe innerhalb der Kanne aufweist. Gleichwohl unterliegt der Federteller stets der von unten einwirkenden Kraftwirkung dieser Zusatzfeder. Wird daher bei dieser Spinnkanne der von oben auf das abgelegte Faserband einwirkende Druck entlastet, können noch einige Lagen des Faserbandes in unerwünschter Weise wieder aus der Kanne herausquellen.

Eine Spinnkanne mit dem im Oberbegrif genannten Merkmalen ist aus der FR 23 54 278 A bekannt. Als Zugelement und damit Rückhaltemittel wird ein Seil verwendet, welches im Bereich des Bodens der Spinnkanne auf eine motorisch angetriebene Winde aufwickelbar ist. Durch Betätigung des Antriebsmotors kann der Federteller mit der gewünschten Geschwindigkeit auf- und abwärts bewegt werden. Soll der Federteller abwärts bewegt werden, wird hierzu der Motor abwechselnd ein- und ausgeschaltet. Der Motor ist hierzu mit einem selbsthemmenden Getriebe versehen. Er wird ferner als Antriebsmotor bezeichnet, was den Schluß zuläßt, das er den aktiven Antrieb des Federtellers übernimmt. Die Dimensionierung einer von unten auf den Federteller wirkenden großen Feder ist dergestalt, daß das aus dem Federteller abgelegte Faserband trotz seines Eigengewichtes nicht in der Lage ist, den Federteller entsprechend der zugeführten Faserbandmenge abzusenken. Diese Absenkung erfolgt vielmehr aktiv durch Betätigung des Antriebsmotors, indem dieser periodisch ein- und wieder ausschaltet und hierbei mittels des Seiles den Federteller nach unten zieht.

Der Erfindung liegt daher die **Aufgabe** zugrunde, bei einer Spinnkanne zum geordneten Ablegen von Faserband mit einfachen Mitteln eine Erhöhung des Kannenfüllgrades zu erreichen, ohne daß es zu einem unerwünschten Herausdrücken des bereits abgelegten Faserbandes kommen kann.

Zur **Lösung** wird bei einer Spinnkanne der eingangs genannten Art vorgeschlagen, daß die Rückhaltemittel eine federkraftbedingte Rückkehrbewegung des Federtellers verhindern, daß die Rückhaltemittel über den gesamten Weg wirksam sind, den der Federteller innerhalb des Kannenkörpers zurücklegen kann, und daß die Rückhaltemittel an dem Federteller und vorzugsweise dessen Unterseite befestigt und mit mindestens einem Feststeller versehen sind, der den Federteller entgegen der Druckkraft der Feder blockiert.

Durch diese Maßnahmen besteht auch bei Verwendung einer stärker dimensionierten Feder keine Gefahr, daß bereits abgelegtes Faserbandmaterial wieder nach oben aus der Spinnkanne herausgedrückt wird. Hierzu sind Rückhaltemittel vorgesehen, die über den gesamten Weg des Federtellers wirksam und mit mindestens einem Feststeller versehen sind, der den Federteller entgegen der Druckkraft der Feder blockiert. Hierdurch wird die Möglichkeit geschaffen, unter Verwendung einer kräftigeren Feder mit einem größeren Ablegedruck beim Befüllen der Spinnkanne zu arbeiten, wodurch sich ein verbesserter Kannenfüllgrad mit dichterer Packung des Faserbandes ergibt. Dieser Vorteil stellt sich unabhängig von der Gesamtfüllmenge ein, da die Rückhaltemittel sowohl bei vollständig gefüllter als auch bei nur teilweise gefüllter Spinnkanne wirksam sind.

Von weiterem Vorteil ist, daß die Rückhaltemittel unabhängig von der Ablegegeschwindigkeit des Faserbandes sowie auch unabhängig von den Materialeigenschaften des Faserbandes arbeiten. Für die Funktion der Rückhaltemittel spielt es daher keine Rolle, ob die Befüllung der Spinnkanne z. B. mittels eines Kannenstockes mit hoher oder geringer Geschwindigkeit erfolgt. Ebensowenig spielt es eine Rolle, welche Dicke und Kompressibilität das abgelegte Faserband aufweist.

Die Rückhaltemittel bestehen vorzugsweise aus einem flexiblen und nicht dehnbaren Zugelement zwischen Federteller und Abschlußboden des Kannenkörpers.

Gemäß einer ersten bevorzugten Ausführungsform handelt es sich bei dem Zugelement um eine Rollfeder. Derartige Rollfedern haben die Eigenschaft, sich infolge einer vorgeprägten Biegespannung von selbst aufzuwickeln. Der Vorteil der Rollfeder besteht darin, daß diese mit ihrem eingerollten Ende im Bereich des Abschlußbodens des Kannenkörpers angeordnet werden kann, wo sie relativ wenig Platz benötigt, so daß der vertikale Bewegungsweg des Federtellers innerhalb des Kannenkörpers nicht eingeschränkt wird. Gemäß einer Ausgestaltung ist daher vorgesehen, daß die Rollfeder mit ihrem eingerollten Ende im Bereich des Abschlußbodens innerhalb oder außerhalb der Kanne gelagert ist, und daß das freie, gestreckte Ende der Rollfeder an der Unterseite des Federtellers befestigt ist.

Gemäß einer zweiten Ausführungsvariante setzen sich die Rückhaltemittel aus einem flexiblen und nicht dehnbaren Zugelement zwischen Federteller und Abschlußboden des Kannenkörpers sowie einer durch den Feststeller blockierbaren Wickelrolle für das Zugelement zusammen. Auch die Wickelrolle kann im Bereich unterhalb oder oberhalb des Abschlußbodens des Kannenkörpers angeordnet werden, wo sie relativ wenig Platz benötigt.

Sowohl bei Verwendung der Rollfeder als auch bei Verwendung des Seiles mit Wickelrolle ist eine stufenlose Arbeitsweise des Rückhaltemittels möglich, so daß der Federteller in jeder beliebigen Höhenlage durch den Feststeller gegen eine Bewegung nach oben blockiert wird. Hierbei bleibt das Zugelement straff, da im Falle der Verwendung der Rollfeder diese das Bestreben hat, sich aufzurollen, wohingegen im Falle der Verwendung eines Seiles dieses durch die federbelastete Wickelrolle gespannt bleibt.

Mit der Erfindung wird schließlich ein Löseelement für den Feststeller vorgeschlagen, wobei das Löseelement vorzugsweise aus der Unterseite des Kannenkörpers herausragt.

Weitere Vorteile und Einzelheiten werden nachfolgend anhand zweier auf der Zeichnung dargestellten Ausführungsbeispiele erläutert. Auf der Zeichnung zeigen:
- Fig. 1: in einer Schnittdarstellung eine leere Spinnkanne;
- Fig. 2: die Spinnkanne nach Fig. 1 in vollständig mit Faserband gefülltem Zustand;
- Fig. 3: in einer vergrößerten Schnittdarstellung Einzelheiten einer im Bereich des Bodens der Spinnkanne gemäß den Figuren 1 und 2 angeordneten Wickelrolle;
- Fig. 4: einen Schnitt durch die Wickelrolle nach Fig. 3 in der Ebene IV-IV und
- Fig. 5: in einer vergrößerten Schnittdarstellung Einzelheiten einer im Bereich des Bodens der Spinnkanne gemäß den Figuren 1 und 2 angeordneten Rollfeder.

Die in Fig. 1 dargestellte Spinnkanne setzt sich aus einem unten mit einem Abschlußboden 1 versehenen und nach oben hin offenen Kannenkörper 2, einem in dem Kannenkörper 2 angeordneten Federteller 3 und einer Feder 4 zusammen, die, am Abschlußboden 1 anliegend, sich von unten gegen den Federteller 3 stützt. Beim Ausführungsbeispiel ist eine einzige Feder 4 in Gestalt einer Schraubenfeder vorhanden. Alternativ können auch mehrere Federn vorhanden sein, wobei darauf zu achten ist, daß der Federteller 3 im wesentlichen waagerecht abgestützt wird.

Der Federteller 3 ist entlang der Innenwand 5 des Kannenkörpers 2 mit geringem Spiel geführt. Beim Ausführungsbeispiel ist der Kannenkörper 2 zylindrisch gestaltet, so daß der Federteller 3 die Form einer runden Platte aufweist. Rollen 6 an der Unterseite der Spinnkanne erleichtern deren Transport.

Die Spinnkanne dient dazu, in Schleifen abgelegtes Faserband aufzunehmen. In Fig. 2 ist die Spinnkanne in vollständig mit Faserband 7 gefülltem Zustand dargestellt. Der Federteller 3 hat sich bis in seine tiefste Stellung nahe des Abschlußbodens 1 abgesenkt. Die Feder 4 ist hierbei maximal gestaucht.

Fig. 2 läßt eine grundsätzliche Problematik bei Spinnkannen erkennen: Die Kennlinie der Feder 4 muß bei herkömmlich aufgebauten Spinnkannen exakt auf das darin abzulegende Faserband abgestimmt sein. Unabhängig von der Höhenlage des Federtellers 3 muß die von der Feder ausgeübte Druckkraft stets so groß sein, daß die auf dem Federteller ruhende Faserbandsäule nicht oder, wie in Fig. 2 dargestellt, nur mit einer bestimmten Höhe über den oberen Rand 8 des Kannenkörpers 2 hinausragt. Ist die Druckkraft der Feder zu gering, so verschwindet die gesamte Faserbandsäule innerhalb des Kannenkörpers, so daß neues Faserband nicht mit dem hierzu erforderlichen Druck abgelegt werden kann. Ist andererseits die Druckkraft der Feder zu stark bemes-sen, tendiert diese dazu, unerwünscht viel Faserbandmaterial wieder nach oben aus dem Kannenkörper herauszuquellen. Aufgrund der zuletzt geschilderten Zusammenhänge ist es nicht ohne weiteres möglich, die Kennlinie der Feder 4 und damit die von dieser ausgeübte Druckkraft zu steigern.

Mit der Erfindung hingegen ist es sehr wohl möglich, eine deutlich stärkere Feder 4 als bei herkömmlichen Spinnkannen einzusetzen. Um jedoch zugleich die geschilderten Nachteile zu vermeiden, werden Maßnahmen ergriffen, mit deren Hilfe der Federteller 3 an einem Anheben gehindert wird. Zu diesem Zweck sind unterhalb des Federtellers 3 auf Zug belastete Rückhaltemittel 9 angeordnet, die unabhängig von der Höhenlage des Federtellers 3 diesen daran hindern, sich infolge der Druckeinwirkung der Feder 4 aus einer einmal eingenommenen Stellung wieder nach oben zu bewegen. Diese Rückhaltemittel 9 sind "nachführbar", d.h. sie passen sich der Abwärtsbewegung des Federtellers 3 während des Einfüllens von Faserband 7 an, sperren jedoch den Federteller 3 in entgegengesetzte Richtung, d.h. gegen eine Bewegung nach oben.

Zu diesem Zweck bestehen die Rückhaltemittel 9 bei einer in den Figuren 3 und 4 dargestellten ersten Ausführungsform aus einem Zugelement 10 in Gestalt eines biegsamen Seiles, dessen nicht benötigte Länge von einer federgespannten Wickelrolle aufgenommen wird, die im Bereich des Abschlußbodens 1 gelagert ist. Das freie Ende des straff gespannten Zugelementes 10 ist, wie Fig. 1 erkennen läßt, an der Unterseite des Federtellers 3 in dessen Mitte befestigt.

In Fig. 3 sind Einzelheiten der im Bereich des Abschlußbodens angeordneten Wickelrolle 11 dargestellt. Die Wickelrolle 11 ist als langgestreckte Trommel ausgebildet, auf deren Umfang eine wendelförmige Nut 12 zur Aufnahme der Seilwindungen eingearbeitet ist. Die Wickelrolle 11 ist beidseitig in einem Gehäuse 13 gelagert, welches am Abschlußboden 1 der Spinnkanne befestigt ist. Um das Zugelement 10 zwischen Federteller 3 und Wickelrolle 11 gespannt zu halten, ist die Wickelrolle 11 mit einer im Sinne einer Aufwicklung des Zugelementes 10 vorgespannten Feder 14 versehen. Die Feder 14 ist als Schraubenfeder in einem mittigen Hohlraum 15 der Wickelrolle 11 angeordnet. Ihr eines Ende ist dabei gehäusefest angeordnet, während das andere Ende der Feder 14 mit der Wickelrolle 11 verbunden ist, und diese und damit auch das seilförmige Zugelement 10 spannt. Infolge der so erzeugten Rückstellkraft der Feder 14 wird das freie Ende des Zugelementes 10 während des Absenkens des Federtellers 3 stetig verkürzt, dabei jedoch jederzeit straff gehalten. Im Gegensatz zu dieser federgestützten Aufwickelbewegung ist eine Abwickelbewegung nicht möglich. Dies verhindert ein Feststeller 15, der eine Drehung der Wickelrolle 11 in Aufwickelrichtung zuläßt, jedoch in Abwickelrichtung sperrt bzw. blockiert. Beim Ausführungsbeispiel ist der Feststeller 15 ein Reibkeil, der die Wickelrolle 11 in die eine Richtung freigibt, und eine Bewegung in die andere Richtung durch Klemmen blockiert. Mittels eines Löseelementes 16, welches aus der Unterseite des Kannenkörpers 2 herausragt, läßt sich der Feststeller 15 lösen.

Bei dem in den Figuren 3 und 4 dargestellten Ausführungsbeispiel ist die Wickelrolle 11 horizontal gelagert. Ebenso ist es jedoch möglich, eine Wickelrolle mit vertikaler Drehachse zu verwenden, wobei in diesem Fall das Zugelement 10 einmal um 90° umgelenkt, und zudem mehrlagig auf der Wickelrolle aufgewickelt wird.

Während des Ablegens von Faserband in der beschriebenen Spinnkanne senkt sich unter dem Einfluß des Gewichtes des Faserbandes sowie des Anpreßdruckes des Kannenstockes der Federteller 3 zunehmend ab. Hierbei sorgt die Rückstellkraft der Feder 14 der Wickelrolle 11 dafür, daß das Zugelement 10 stets gespannt bleibt. Sobald, etwa infolge der Herausnahme der Spinnkanne aus dem Kannenstock, der zusätzliche Anpreßdruck des Kannenstocks entfällt, werden die Rückhaltemittel 9 wirksam. Obwohl die Druckkraft der Feder 4 die Gewichtskraft des aufliegenden Faserbandes übersteigt, ist der Federteller 3 gegen eine Bewegung nach oben blockiert, so daß das Faserband nicht nach oben aus der Spinnkanne herausgedrückt werden kann. Erst durch Lösen des Feststellers 15 mittels des Löseelementes 16 wird die Wickelrolle freigegeben, so daß sich der Federteller 3 dann unter der Wirkung der Feder 4 nach oben bewegt. Diese Freigabe erfolgt i.d.R. dann, nachdem die Spinnkanne vollständig entleert worden ist.

Bei dem auf der Fig. 5 dargestellten zweiten Ausführungsbeispiel wird als Rückhaltemittel 9 bzw. Zugelement 10 lediglich eine Rollfeder 18 eingesetzt, deren aufgewickeltes Ende 19 sich in einer zylindrischen Kammer 20 befindet. Bei der Rollfeder 18 handelt es sich um einen schmalen Blechstreifen, der aufgrund der Materialstruktur das Bestreben hat, sich selbsttätig aufzuwickeln. Das freie Ende der Rollfeder 18 ist hierbei analog zu der ersten Ausführungsvariante an der Unterseite des Federtellers 3 befestigt. Da eine Rollfeder 18 infolge ihrer Eigenspannung zu einem selbsttätigen Aufrollen neigt, ist eine zusätzliche Feder entsprechend der Feder 14 bei der Ausführungsvariante gemäß den Figuren 3 und 4 nicht erforderlich.

Als Feststeller 15 dient ein etwa viertelkreisförmig gestalteter Hebel, dessen eines Ende auf einer gehäusefesten Achse 21 gelagert ist, die sich parallel zur Wickelachse erstreckt. Die Rollfeder 18 legt sich um die viertelkreisförmige Außenkontur des Feststellers 15, wobei das freie, gestreckte Ende der Rollfeder 18 den Feststeller 15 an jenem Ende verläßt, welches dem Ende mit der Achse 21 abgewandt ist. An seinem auf der Achse 21 gelagerten Ende ist der viertelkreisförmige Feststeller 15 mit einer relativ kurzen Verlängerung 22 versehen, so daß der Feststeller 15 als Hebel betrachtet werden kann, dessen langer Hebelarm durch den Viertelkreis gebildet wird, und dessen kurzer Hebelarm aus der Verlängerung 22 besteht. Diese Verlängerung 22 bildet an ihrer äußeren Kante einen Klemmnocken 23a, der unter Krafteinwirkung durch den viertelkreisförmigen Hebel die Rollfeder 18 gegen eine reibungserhöhende Fläche 23b preßt. Der Spalt zwischen der Verlängerung 22 mit dem Klemmnocken 23a und der gegenüberliegenden reibungserhöhenden Fläche 23b ist so gering, daß die Rollfeder 18 gerade hindurch paßt.

Sofern das freie Ende der Rollfeder 18 infolge der auf den Federteller 3 des Kannenkörpers 2 wirkenden Feder 4 zugbelastet ist, ist der verschwenkbare Feststeller 15 bestrebt, den Klemmnocken 23a gegen die reibungserhöhende Fläche 23b zu pressen, und auf diese Weise die Rollfeder 18 einzuklemmen. Wir hingegen die Zugkraft im freien Ende der Rollfeder 18 entlastet, so schwenkt der Feststeller 15 von dem aufgewickelten Ende 19 der Rollfeder 18 weg, wodurch sich der Spalt zwischen Klemmnocken 23a und reibungserhöhender Fläche 23b öffnet, und die Rollfeder 18 sich unter Materialeinzug weiter aufrollt, bis das freie Ende wieder straff gespannt ist.

Auch bei der Ausführungsform gemäß Fig. 5 ist ein Löseelement 16 vorgesehen, welches über einen Nocken 17 betätigt wird. Das Löseelement 16 schwenkt bei seiner Betätigung den Feststeller 15 von dem aufgewickelten Ende 19 der Rollfeder weg, so daß sich die Klemmung löst und sich die Rollfeder 18 unter dem Einfluß der großen Feder 4 abwickelt.

Die Betätigung des Löseelementes 16 ist auch automatisch möglich. Zu diesem Zweck können im Boden Nocken 17 befestigt sein, die beim Hinüberfahren der Spinnkanne Druck auf das Löseelement 16 ausüben, und damit den Feststeller 15 entsperren.

Die Kennlinie der Feder 4 ist vorzugsweise so ausgelegt, daß deren Druckkraft die Gewichtskraft des auf dem Federteller 3 aufliegenden Faserbandes um mindestens 10 % übersteigt. Hierdurch ist es möglich, neues Faserband mit relativ hohem Gegendruck in der Spinnkanne abzulegen, und damit den Füllgrad zu verbessern.

### Bezugszeichenliste

- 1: Abschlußboden
- 2: Kannenkörper
- 3: Federteller
- 4: Feder
- 5: Innenwand
- 6: Rolle
- 7: Faserband
- 8: oberer Rand
- 9: Rückhaltemittel
- 10: Zugelement
- 11: Wickelrolle
- 12: wendelförmige Nut
- 13: Gehäuse
- 14: Feder
- 15: Feststeller
- 16: Löseelement
- 17: Nocken
- 18: Rollfeder
- 19: aufgewickeltes Ende
- 20: Kammer
- 21: Achse
- 22: Verlängerung
- 23a: Klemmnocken
- 23b: reibungserhöhende Fläche

## Patentansprüche

1. Spinnkanne zum geordneten Ablegen von Faserband, mit einem oben offenen Kannenkörper (2), mit einem vertikal innerhalb des Kannenkörpers (2) beweglichen und von unten her mit der Druckkraft mindestens einer Feder (4) beaufschlagten Federteller (3), auf dem das Faserband aufliegt, mit über den gesamten Weg, den der Federteller (3) innerhalb des Kannenkörpers (2) zurücklegen kann, wirksamen Rückhaltemitteln (9) für den Federteller (3) in Gestalt eines an dem Federteller (3) und vorzugsweise dessen Unterseite befestigten Zugelements (10) sowie mit einem Feststeller (15) für das Zugelement (10), der eine Rückkehrbewegung des Federtellers (3) unter der Einwirkung der Druckkraft der Feder (4) zu blockieren vermag,
**dadurch gekennzeichnet,**
daß der Federteller (3) entsprechend der Gewichtskraft des aufliegenden Faserbandes absenkbar ist, und daß eine eine dauernde Zugspannung auf das Zugelement (10) ausübende weitere Feder (14, 18) zusätzlich zu der Feder (4) vorgesehen ist.

2. Spinnkanne nach Anspruch 1, dadurch gekennzeichnet, daß sich das flexible und nicht dehnbare Zugelement (10) zwischen Federteller (3) und Abschlußboden (1) des Kannenkörpers (2) erstreckt.

3. Spinnkanne nach Anspruch 2, dadurch gekennzeichnet, daß das Zugelement eine Rollfeder (18) ist.

4. Spinnkanne nach Anspruch 3, dadurch gekennzeichnet, daß die Rollfeder (18) mit ihrem eingerollten Ende (19) im Bereich des Abschlußbodens (1) innerhalb oder außerhalb der Kanne gelagert ist, und daß das freie, gestreckte Ende der Rollfeder (18) an der Unterseite des Federtellers (3) befestigt ist.

5. Spinnkanne nach Anspruch 1, dadurch gekennzeichnet, daß die Rückhaltemittel (9) aus dem flexiblen und nicht dehnbaren Zugelement (10) zwischen Federteller (3) und Abschlußboden (1) des Kannenkörpers (2) und einer durch den Feststeller (15) blockierbaren Wickelrolle (11) für das Zugelement (10) bestehen.

6. Spinnkanne nach Anspruch 5, dadurch gekennzeichnet, daß die Wickelrolle (11) im Bereich des Abschlußbodens (1) innerhalb oder außerhalb der Kanne gelagert ist, und das freie Ende des Zugelementes (10) an der Unterseite des Federtellers (3) befestigt ist.

7. Spinnkanne nach Anspruch 5 oder Anspruch 6, dadurch gekennzeichnet, daß die weitere Feder (14) die Wickelrolle (11) im Sinne einer Aufwicklung des Zugelementes (10) vorspannt.

8. Spinnkanne nach einem der Ansprüche 1 bis 7, gekennzeichnet durch ein Löseelement (16) für den Feststeller (15).

9. Spinnkanne nach Anspruch 8, dadurch gekennzeichnet, daß das Löseelement (16) aus der Unterseite des Kannenkörpers (2) herausragt.

## Claims

1. Spinning can for the ordered depositing of sliver, with a can body (2) open at the top, with a spring plate (3) which is movable vertically within the can body (2) and is loaded from below with the pressure force of at least one spring (4) and on which the sliver rests, with retention means (9) for the spring plate (3), which are effective over the entire distance capable of being covered by the spring plate (3) within the can body (2) and which are in the form of a tension element (10) fastened to the spring plate (3), preferably the underside of the latter, and with a locking device (15) for the tension element (10), the said locking device being capable of blocking a return movement of the spring plate (3) under the action of the pressure force of the spring (4), characterized in that the spring plate (3) is capable of being lowered according to the weight force of the sliver resting on it, and in that a further spring (14, 18) exerting permanent tensile stress on the tension element (10) is provided in addition to the spring (4).

2. Spinning can according to Claim 1, characterized in that the flexible and non-stretchable tension element (10) extends between the spring plate (3) and the closing-off bottom (1) of the can body (2).

3. Spinning can according to Claim 2, characterized in that the tension element is a scroll spring (18).

4. Spinning can according to Claim 3, characterized in that the scroll spring (18) is mounted with its rolled-up end (19) in the region of the closing-off bottom (1) inside or outside the can, and in that the free extended end of the scroll spring (18) is fastened to the underside of the spring plate (3).

5. Spinning can according to Claim 1, characterized in that the retention means (9) consist of the flexible and non-stretchable tension element (10) between the spring plate (3) and the closing-off bottom (1) of the can body (2) and of a winding reel (11) for the tension element (10), the said winding reel being capable of being blocked by the locking device (15).

6. Spinning can according to Claim 5, characterized in that the winding reel (11) is mounted in the region of the closing-off bottom (1) inside or outside the can, and the free end of the tension element (10) is fastened to the underside of the spring plate (3).

7. Spinning can according to Claim 5 or Claim 6, characterized in that the further spring (14) prestresses the winding reel (11) with the effect of winding up the tension element (10).

8. Spinning can according to one of Claims 1 to 7, characterized by a release element (16) for the locking device (15).

9. Spinning can according to Claim 8, characterized in that the release element (16) projects from the underside of the can body (2).

## Revendications

1. Pot de filature pour le dépôt ordonné de ruban de fibres, avec un corps de pot (2) ouvert dans sa partie supérieure, avec un plateau à ressort (3) qui peut se déplacer verticalement à l'intérieur du corps de pot (2), qui est sollicité par-dessous par la force de pression d'au moins un ressort (4) et sur lequel repose le ruban de fibres, avec des moyens de retenue (9) du plateau à ressort (3) qui agissent sur la totalité de la course que le plateau à ressort (3) peut parcourir à l'intérieur du corps de pot (2) et qui sont conçus sous la forme d'un élément de traction (10) fixé au plateau à ressort (3) et de préférence à son dessous, ainsi qu'avec un moyen de blocage (15) qui est destiné à l'élément de traction (10) et qui est apte à interdire un mouvement de retour du plateau à ressort (3) sous l'action de la force de pression du ressort (4), caractérisé en ce que le plateau à ressort (3) peut être abaissé en fonction du poids du ruban de fibres placé dessus, et en ce qu'un ressort supplémentaire (14, 18) exerçant un effort de traction permanent sur l'élément de traction (10) est prévu en plus du ressort (4).

2. Pot de filature selon la revendication 1, caractérisé en ce que l'élément de traction flexible et non extensible (10) s'étend entre le plateau à ressort (3) et le fond d'obturation (1) du corps de pot (2).

3. Pot de filature selon la revendication 2, caractérisé en ce que l'élément de traction est un ressort enroulé (18).

4. Pot de filature selon la revendication 3, caractérisé en ce que l'extrémité enroulée (19) du ressort enroulé (18) est logée dans la zone du fond d'obturation (1) à l'intérieur ou à l'extérieur du pot, et en ce que l'extrémité libre étirée du ressort à crosse (18) est fixée au dessous du plateau à ressort (3).

5. Pot de filature selon la revendication 1, caractérisé en ce que les moyens de retenue (9) sont constitués par l'élément de traction flexible et non extensible (10) disposé entre le plateau à ressort (3) et le fond d'obturation (1) du corps de pot (2) et par une bobine d'enroulement (11) qui est destinée à l'élément de traction (10) et qui peut être bloquée par le moyen de blocage (15).

6. Pot de filature selon la revendication 5, caractérisé en ce que la bobine d'enroulement (11) est montée dans la zone du fond d'obturation (1) à l'intérieur ou à l'extérieur du pot, et l'extrémité libre de l'élément de traction (10) est fixée au dessous du plateau à ressort (3).

7. Pot de filature selon la revendication 5 ou la revendication 6, caractérisé en ce que le ressort supplémentaire (14) précontraint la bobine d'enroulement (11) dans le sens d'un enroulement de l'élément de traction (10).

8. Pot de filature selon l'une des revendications 1 à 7, caractérisé par un élément de libération (16) pour le moyen de blocage (15).

9. Pot de filature selon la revendication 8, caractérisé en ce que l'élément de libération (16) dépasse du dessous du corps de pot (2).
